# NEUE EUROPÄISCHE PATENTSCHRIFT

(11) **EP 1 449 408 B2**
(45) Veröffentlichungstag und Bekanntmachung des Hinweises auf die Entscheidung über den Einspruch: **31.08.2011**
(45) Hinweis auf die Patenterteilung: 15.08.2007
(21) Anmeldenummer: 02803750.5
(22) Anmeldetag: 26.11.2002
(51) Int. Cl.: H05B 33/08

(54) **SCHALTUNGSANORDNUNG FÜR EIN LED-ARRAY**
CIRCUIT FOR AN LED ARRAY
CIRCUIT POUR MATRICE DE DEL

(30) Priorität: 26.11.2001 DE 10157645; 12.09.2002 DE 10242365
(43) Veröffentlichungstag der Anmeldung: 25.08.2004
(73) Patentinhaber: OSRAM Opto Semiconductors GmbH, 93055 Regensburg (DE)
(72) Erfinder: BLÜMEL, Simon, 84069 Schierling (DE)
(74) Vertreter: Epping - Hermann - Fischer
(86) Internationale Anmeldenummer: PCT/DE2002/004329
(87) Internationale Veröffentlichungsnummer: WO 2003/047314

(56) Entgegenhaltungen:
- DE-A- 3 030 058
- DE-A1- 10 017 878
- DE-A1- 19 749 333
- DE-A1- 19 804 891
- DE-C- 19 618 010
- US-A- 5 278 432
- US-A- 5 598 068
- US-A- 5 939 839
- US-A- 6 161 910

## Beschreibung

Die vorliegende Erfindung bezieht sich auf eine Schaltungsanordnung für ein LED-Array, insbesondere für eine Lichtsignaleinrichtung, mit zwei oder mehr parallel geschalteten LED-Ketten, in denen jeweils mindestens eine LED (light emitting diode, Lichtemissiondiode) angeordnet ist, wobei bei zwei oder mehr LEDs diese in Serie geschaltet sind. Die Anodenseiten der LED-Ketten sind jeweils an dem Pluspol einer Versorgungsspannung, die Kathodenseiten jeweils an dem Minuspol der Versorgungsspannung ankoppelbar.

Bei derartigen LED-Arrays können aufgrund der steilen U-I-Kennlinie von LEDs bereits kleine Änderungen der Durchlassspannung eine große Stromänderung bewirken und so zu einer erheblichen Abweichung der Stromstärke in den einzelnen LED-Ketten des LED-Arrays von einer vorgegebenen Sollstromstärke führen.

Eine Schaltungsanordnung für eine Leuchtdiodenanzeige mit 7-Segment-Elementen, bei der parallel zu den 7-Segment-Elementen eine Ausgleichsschaltung angeordnet ist, ist aus DE 3030058 bekannt. Weiterhin ist in US 5,939,839 eine Schaltung mit einer selbstregulierenden Stromversorgung für ein Beleuchtungselement beschrieben.

Eine Variation der Durchlassspannung von LEDs kann einerseits fertigungsbedingt sein. Zur Lösung des oben geschilderten Problems ist eine feine Gruppierung der LEDs hinsichtlich der Duchlassspannung denkbar. Dies ist mit vergleichsweise hohen Kosten verbunden, da eine entsprechende Logistik und Lagerhaltung erforderlich ist.

Andererseits ist die Durchlassspannung einer LED temperaturabhängig, wobei zwischen einzelnen LEDs wiederum unterschiedliche Temperaturabhängigkeiten auftreten können.
Eine Temperaturänderung kann daher zu einer Änderung der Durchlassspannungen führen. Um einer damit verbundenen Änderung der Stromstärke in den LED-Ketten entgegenzuwirken, ist bei herkömmlichen Schaltungen beispielsweise zu jeder LED-Kette ein elektrischer Widerstand in Serie geschaltet. Dieser Widerstand führt insgesamt zu einer flacheren U-I-Kennlinie der betreffenden LED-Kette, so dass eine gewisse Limitierung des Stroms in der LED-Kette erreicht wird. Mit steigenden Genauigkeitsanforderungen bei der Einhaltung einer vorgegebenen Stromverteilung auf die einzelnen LED-Ketten wächst allerdings die Größe dieses Widerstands und damit die daran abfallende Spannung, wodurch der Wirkungsgrad des Gesamtsystems verschlechtert wird.

Weiterhin kann eine Veränderung der Durchlassspannung einer LED-Kette auch durch den Ausfall einzelner LEDs, beispielsweise durch Kurzschluss einer LED, hervorgerufen werden. Dies führt bei einer Stromeinstellung mittels seriell geschalteter Widerstände zu einer starken Umverteilung der Ströme in den LED-Ketten.

Der vorliegenden Erfindung liegt die Aufgabe zugrunde, eine Schaltungsanordnung für ein LED-Array der genannten Art zu schaffen, bei der eine vorgegebene Verteilung der Ströme auf die einzelnen LED-Ketten auch bei unterschiedlichen Durchlassspannungen oder einer Veränderung der Durchlassspannungen in den einzelnen LED-Ketten möglichst weitgehend aufrechter halten wird. Insbesondere soll auch bei einem Kurzschluss einer LED oder der Unterbrechung einer LED-Kette die vorgegebene Stromverteilung möglichst unverändert bleiben.

Diese Aufgabe wird durch eine Schaltungsanordnung gemäß Patentanspruch 1 gelöst. Vorteilhafte Weiterbildungen der Erfindung sind Gegenstand des abhängigen Ansprüche.

Erfindungsgemäß sind bei einer Schaltungsanordnung für ein LED-Array zwei oder mehr parallel geschalteten LED-Ketten, in denen jeweils mindestens eine LED angeordnet ist, wobei bei zwei oder mehr LEDs diese seriell geschaltet sind und wobei die Anodenseiten der LED-Ketten jeweils an dem Pluspol einer Versorgungsspannung und die Kathodenseiten jeweils an dem Minuspol der Versorgungsspannung ankoppelbar sind, vorgesehen, wobei zu jeder LED-Kette jeweils eine Regelungsanordnung zur Regelung einer vorgegebenen Stromverteilung auf die einzelnen LED-Ketten in Serie geschaltet ist.

Hierbei umfassen dabei die Regelungsanordnungen jeweils eine Stromverstärkungsachaltung zur Einprägung des Stroms in die jeweilige LED-Kette.

Die Regelungsanordnungen enthalten jeweils einen vorzugsweise bipolaren Transistor und einen Emitterwiderstand. Die Stromverstärkungsschaltungen weisen jeweils einen Regelungseingang zur Regelung des Stroms in der zugehörigen LED-Kette auf, wobei die Regelungseingänge miteinander verbunden sind, und der Strom in der zugehörigen LED-Kette mittels des zu der Stromverstärkerschaltung in Serie geschalteten Emitterwiderstands eingestellt wird. Der Kollektoranschluss des Transistors ist jeweils mit der Kathodenseite der zugehörigen LED-Kette verbunden, und dessen Emitteranschluss jeweils über den Emitterwiderstand mit dem Minuspol der Versorgungsspannung verbindbar. Die Basisanschlüsse der Transistoren sind miteinander verbunden. Jeweils eine Ansteuerschaltung beaufschlagt die Basisanschlüsse der Transistoren mit einem vorbestimmten Strom. Als Ansteuerschaltung ist jeweils eine Serienschaltung einer Diode und eines Widerstands vorgesehen, die zwischen dem jeweiligen Kollektoranschluss und dem jeweiligen Basisanschluss des Transistors der jeweiligen Regelungsanordnung angeordnet ist.

Alternativ ist der Kollektoranschluss des Transistors jeweils mit der Anodenseite der zugehörigen LED-Kette verbunden und dessen Emitteranschluss ist jeweils über den Emitterwiderstand mit dem Pluspol der Versorgungsspannung verbindbar, wobei die Basisanschlüsse der Transistoren miteinander verbunden sind.

Unter LEDs sind bei der Erfindung Lichtemissionadioden jeder Art, insbesondere in Form von LED-Bauelementen, zu verstehen.

Bei einer bevorzugten Ausgestaltung der Erfindung ist als Regelungsanordnung jeweils eine Kombination eines Transistors mit einem Emitterwiderstand vorgesehen, wobei die Kollektor-Emitter-Strecke bzw. der Emitterwiderstand in Serie zu der - jeweiligen LED-Kette geschaltet ist. Besonderes bevorzugt sind dabei die Basisanschlüsse der Transistoren, die die obengenannten Regelungseingänge darstellen, miteinander verbunden und befinden sich im Betrieb auf gleichem Potential.

Der Emitterwiderstand dient insbesondere zur Einstellung der stromverteilung auf die LED-Ketten. Dabei ist der Wert der Emitterwiderstände jeweils umgekehrt proportional zum entsprechenden Emitterstrom, der näherungsweise dem Kollektorstrom bzw. dem Strom in der zugehörigen LED-Kette entspricht (ausgenommen unterbrochene LED-Ketten, wie im Folgenden noch genauer erläutert wird).

Bei der vorliegenden Erfindung beaufschlagt eine Ansteuerschaltung die Basisanschlüsse der Transistoren mit einem vorbestimmten Strom. Bei einer Ausführungsform der Erfindung sind dabei für die einzelnen LED-Ketten jeweils gesonderte Ansteuerschaltungen vorgesehen.

Bei der Erfindung ist die die Basisanschlüsse der Transistoren mit einem vorbestimmten Strom beaufschlagende Ansteuerschaltung jeweils als Serienschaltung aus einer Diode und einem widerstand gebildet, die jeweils Kollektor- und Basisanschluss der Transistoren verbindet. Die Dioden stellen einerseits sicher, dass die Betriebsbedingungen für die Transistoren erfüllt sind und verhindern andererseits eine Umverteilung der Ströme in den LED-Ketten über die gemeinsame Verbindung der Basisanschlüsse.

Eine Veränderung in der Durchlassspannung einer LED-Kette, die beispielsweise durch eine Temperaturänderung oder durch den Kurzschluss einer LED hervorgerufen sein kann, wird mittels der Ansteuerschaltung durch eine entsprechende Veränderung der zugehörigen Kollektor-Basis-Spannung abgefangen, so dass sich der Kollektorstrom und damit der Strom in der betreffenden LED-Kette nicht bzw. nur in geringem Umfang ändert.

Fällt beispielsweise in einer LED-Kette eine LED durch Kurzschluss aus, so verringert sich die Durchlassspannung der LED-Kette. Dies wird mittels der zugehörigen Regelungsanordnung dadurch kompensiert, dass sich die Kollektor-Basis-Spannung am zugehörigen Transistor erhöht. Da über die Widerstände der Ansteuerschaltung nur der jeweilige Basisstrom der Transistoren fließt, der etwa typischerweise um einen Faktor 100 bis 250 kleiner als der Kollektorstrom ist, können die Widerstände jeweils so dimensioniert werden, dass schon bei einer geringen Änderung des Stroms durch den Widerstand eine ausreichend hohe Spannung zum Ausgleich der unterschiedlichen Durchlassspannungen in den einzelnen LED-Ketten an dem Widerstand abfällt.

Den zu einem Kurzschluss einer LED entgegengesetzten Fehlerfall stellt ein Ausfall einer LED dar, der die LED-Kette unterbricht. Dies kann beispielsweise durch eine Überlastung der LED verursacht sein, so dass die LED "durchbrennt".

In der zugehörigen LED-Kette fließt dann kein Strom mehr, die Spannung zwischen Kollektor und Basis des zugehörigen Transistors bricht zusammen. Die Basis des Transistors der defekten Kette liegt aufgrund der gemeinsamen elektrischen Verbindung der Transistorbasisanschlüsse nach wie vor auf demselben Potential. Der Transistor der defekten LED-Kette wird also als Diode betrieben, wobei die hierfür erforderlichen Ausgleichsströme über die intakten LED-Ketten und die Verbindung der Tranistorbasisanschlüsse fließen. Die durch die Dimensionierung der Emitterwiderstände vorgegebene Stromverteilung bleibt für die übrigen intakten LED-Ketten erhalten, wobei die Ströme in den intakten LED-Ketten annähernd gleich den jeweiligen Emitterströmen und wiederum jeweils umgekehrt proportional zu den entsprechenden Emitterwiderständen sind.

In entsprechender Weise werden auch alle weiteren Betriebs- bzw. Fehler-Zustände bezüglich der Durchlassspannungen der LED-Ketten zwischen den Extremfällen eines Kurzschlusses und einer Unterbrechung einer LED bzw. LED-Kette kompensiert, so dass die Stromverteilung in den LED-Ketten (abgesehen von einer unterbrochenen LED-Kette) weitgehend aufrechterhalten wird.

Insbesondere wird bei der erfindungsgemäßen Schaltungsanordnung die vorgesehene Stromverteilung auch bei extremen Änderungen der Durchlassspannungen konstant gehalten. Die Kollektorströme bzw. die Ströme in den LED-Ketten schwanken dabei typischerweise nur noch um wenige mA. Vorteilhafterweise führt weder eine Unterbrechung einer LED-Kette noch ein Kurzschluss in einer LED-Kette zum Zusammenbruch der Stromverteilung. Eine kostenträchtige Gruppierung der LED-Bauelemente nach Durchlassspannungen ist nicht erforderlich.

Vorzugsweise liegen die Werte der Widerstände in der Ansteuerschaltung bei der ersten Ausführungsform der Erfindung im Bereich zwischen 100 Ohm und 1000 Ohm. Damit können bereits durch relativ kleine Ströme ausreichend hohe Ausgleichsspannungen zur Kompensation unterschiedlicher Durchlassspannungen der LED-Ketten erzeugt werden.

Die beschriebene Ausführungsform stellt vor allem bei längeren LED-Ketten ein energetisch vorteilhaftes Gesamtsystem dar.

Weiterhin ist es vorteilhaft, eine seriell zu den LED-Ketten geschaltete Sicherung, zum Beispiel einen Schmelzwiderstand, vorzusehen. Auf diese Weise werden einzelne fehlerhafte LED-Ketten bei zu hohem Strom in der LED-Kette definiert abgeschaltet. Wie oben beschrieben wird auch bei der damit einhergehenden Unterbrechung einer LED-Kette die vorgegebene Stromverteilung in den verbleibenden LED-Ketten aufrechterhalten.

Da die Ströme in den LED-Ketten umgekehrt proportional zu den jeweiligen Emitterwiderständen sind, ist das LED-Array flexibel ausgestaltbar, wobei insbesondere ohne besonderen Aufwand für jede LED-Kette ein vorgegebener Strom eingestellt werden kann. In der Regel wird eine gleichmäßige Stromverteilung gewünscht sein, was durch gleiche Emitterwiderstände ohne weiteres realisierbar ist.

Weitere Vorteile, Weiterbildungen und Ausführungsformen der Erfindung, insbesondere für eine Lichtsignaleinrichtung, ergeben sich aus den im Folgenden unter Bezugnahme auf die Figuren erläuterten Ausführungsbeispielen.

Es zeigen:
- Figur 1: einen schematischen Schaltplan eines ersten Ausführungsbeispiels der Erfindung,
- Figur 2: einen schematischen Schaltplan eines zweiten Ausführungsbeispiels der Erfindung, und
- Figuren 3 A/B: einen schematischen Schaltplan eines dritten Ausführungsbeispiels der Erfindung.

Gleiche oder gleichwirkende Elemente sind in den Figuren mit denselben Bezugszeichen versehen.

Bei dem in Figur 1 gezeigten Schaltplan ist jeweils eine Mehrzahl von LEDs 2 seriell zu LED-Ketten geschaltet. Dargestellt sind drei Ketten LK1, LK2, LK3 mit je vier LEDs 2, wobei eine erfindungsgemäße Schaltungsanordnung selbstverständlich auch eine andere Anzahl von LEDs in den LED-Ketten oder eine andere Anzahl von LED-Ketten umfassen kann. Dies ist durch die gestrichelten Linien in den Versorgungsspannungsleitungen (s.u.), der Verbindung der Transistorbasisanschlüsse (s.u.) bzw. der LED-Ketten verdeutlicht. Weiterhin kann auch die Anzahl und/oder der Typ der LEDs in den einzelnen LED-Ketten von Kette zu Kette variieren.

Optional kann zu den LED-Ketten LK1, LK2, LK3 ein Schmelzwiderstand Fu1, Fu2, Fu3 in Serie geschaltet sein. Die LED-Ketten LK1, LK2, LK3 sind anodenseitig jeweils mit dem Pluspol einer Versorgungsspannung U_{V} und kathodenseitig jeweils mit einer Regelungsanordnung RA1, RA2, RA3 verbunden.

Die Regelungsanordnungen RA1, RA2, RA3 umfassen jeweils einen npn-Transistor T1, T2, T3, dessen Kollektoranschluss C1, C2, C3 jeweils mit der Kathodenseite der zugehörigen LED-Kette LK1, LK2, LK3 bzw. mit dem gegebenenfalls dazwischen geschalteten Schmelzwiderstand Fu1, Fu2, Fu3 verbunden ist. Der Emitteranschluss E1, E2, E3 ist jeweils über einen Emitterwiderstand R12, R22, R32 an dem Minuspol einer Versorgungsspannung U_{V} angeschlossen.

Die Transistoren T1, T2, T3 sind in der dargestellten Anordnung als handelsübliche npn-Transistoren ausgeführt. Zwischen der Kathodenseite bzw. dem Schmelzwiderstand jeder LED-Kette und dem jeweiligen Basisanschluss B1, B2, B3 des zugehörigen Transistors T1, T2, T3 ist jeweils eine Ansteuerschaltung in Form einer Serienschaltung aus einer Diode D1, D2, D3 und einem elektrischen Widerstand R11, R21, R31 geschaltet.

Die Basisanschlüsse B1, B2, B3 der Transistoren T1, T2, T3 sind miteinander verbunden.

Im Betrieb fällt an den Widerständen Rx2 bei einer Bestromung mit der Stromstärke Ix eine Spannung Ux2=Rx2*Ix ab. Der Laufindex x bezeichnet hier und im Folgenden die Nummer der LED-Kette. Im gezeigten Beispiel gilt also für die linke LED-Kette x=1, für die mittlere x=2 und für rechte LED-Kette LK3 x=3. Die folgende Beschreibung gilt auch allgemein für ein LED-Array mit N LED-Ketten, wobei dann x zwischen 1 und N liegt.

Der Strom Ix, der - abgesehen von dem jeweils sehr viel geringeren Basisstrom dem Strom in der jeweiligen LED-Kette LKx entspricht, wird dabei so geregelt, dass an der Basis-Emitter-Strecke des zugehörigen Transistors Tx eine Spannung von ca. 0,65 V auftritt.

Da die Basiseingänge B1, B2, B3 der Transistoren T1, T2, T3 untereinander elektrisch verbunden sind und auf gleichem Potential liegen, wird über die Transistoren T1, T2, T3 der Strom so eingestellt, dass die an den Emitterwiderständen abfallende Spannung ca. 0,65 V unter dem gemeinsamen Basispotential liegt. Da die Spannung zwischen Basis und Emitter von 0,65V bei den Transistoren T1, T2, T3 (nahezu) gleich ist, müssen dazu an den jeweiligen Emitterwiderständen R12, R22, R32 die gleichen Spannungen abfallen. Die Ströme I1, I2, I3 in den LED-Ketten werden damit so geregelt, dass die Spannungen U12, U22, U32 gleich sind. Insgesamt wird damit die Verteilung der Ströme auf die LED-Ketten durch die Emitterwiderstände R12, R22, R32 festgelegt, wobei das Verhältnis der Ströme gleich dem Verhältnis der reziproken Emitterwiderstandswerte ist.

Bei dieser Betrachtung wurde jeweils der Emitterstrom, der sich aus dem zugehörigen Basis- und Kollektorstrom zusammensetzt, mit dem Kollektorstrom gleichgesetzt, also der im Vergleich wesentlich geringere Basisstrom vernachlässigt.

Soll ein Gesamtstrom gleichmäßig auf alle LED-Ketten LK1, LK2, LK3 aufgeteilt werden, so müssen alle Emitterwiderstände R12, R22, R32 denselben Widerstandswert aufweisen. Eine unterschiedlichen Bestromung der verschiedenen Ketten kann ohne besonderen Aufwand durch unterschiedliche Werte für die Emitterwiderstände R12, R22, R32 realisiert werden. Damit kann vorteilhafterweise die Bestromung der LED-Ketten je nach Anforderung angepaßt werden, ohne dass weitere, gegebenenfalls aufwändigere Änderungen der Schaltung erforderlich sind.

Eine Veränderung der Durchlassspannung einer LED-Kette LKx, z.B. durch Kurzschluss einer LED, wird durch eine entsprechende Veränderung der zugehörigen Kollektor-Basis-Spannung abgefangen. Die oben erläuterte Einstellung des Emitterstroms Ix und damit des Stroms in der LED-Kette LKx bleibt hiervon nahezu unberührt, so dass dass sich der Kollektorstrom bzw. der Strom in der LED-Kette nicht oder nur geringfügig ändert.

Wird im Extremfall einer Unterbrechung einer LED-Kette LKx der Strom in der LED-Kette bzw. der Kollektorstrom auf Null reduziert, so wird die Spannung Ux2 am zugehörigen Emitterwiderstand Rx1 durch eine entsprechende Änderung des Basisstroms aufrechterhalten. Dies wird über die gemeinsame elektrische Verbindung der Transistorbasisanschlüsse ermöglicht. Die Näherung, dass der Basisstrom gegenüber dem Kollektorstrom vernachlässigt werden kann, gilt in diesem Ausnahmefall nicht mehr.

Die Stromversorgung der Basiseingänge B1, B2, B3 der Transistoren T1, T2, T3 ist jeweils mittels einer Ansteuerschaltung in Form einer Serienschaltung einer Diode D1, D2, D3 und eines Widerstands R11, R21, R31 realisiert.

Den Dioden D1, D2, D3 kommt hierbei eine Doppelfunktion zu: Einerseits stellen sie die Betriebsbedingung der Transistoren T1, T2, T3, d.h. die erforderliche Spannung an der jeweiligen Kollektor-Basis-Strecke Cx-Bx sicher, andererseits unterdrücken sie Querströme zwischen den einzelnen LED-Ketten LK1, LK2, LK3. Letzteres bewirkt, dass über die gemeinsame elektrische Verbindung der Transistorbasen B1, B2, B3 kein Strom, beispielsweise aufgrund von Potentialunterschieden in den einzelnen LED-Ketten LK1, LK2, LK3, die etwa wegen unterschiedlicher Durchlassspannungen oder einer kurzgeschlossener LED verursacht sein können, von einer LED-Kette in eine andere LED-Kette fließen kann.

Die Dioden D1, D2, D3 sind so dimensioniert, dass an ihnen eine Spannung abfällt, die für einen stabilen Betriebszustand der Transistoren T1, T2, T3 ausreicht. Beispielsweise könnten hier auch LEDs zum Einsatz kommen, die zusätzlich als optischer Indikator für unterschiedliche Durchlassspannungen in den einzelnen Ketten dienen können.

Über die elektrischen Widerstände R11, R21, R31 fließt der Basisstrom der Transistoren T1, T2, T3, der typischerweise um einem Faktor 100 bis 250 kleiner als der Kollektorstrom ist. Diese Widerstände R11, R21, R31 sind vorzugsweise so dimensioniert, dass bereits eine sehr kleine Veränderung des Basisstroms durch den Widerstand Rx1, beispielsweise im Bereich unter 1 mA, eine ausreichend große Änderung der Spannung an dem Widerstand Rx1 bewirkt, wodurch unterschiedliche Durchlassspannungen oder eine Änderung der Durchlassspannungen bei den einzelnen LED-Ketten LK1, LK2, LK3 ausgeglichen werden. Die Widerstände R11, R21, R31 weisen dazu vorzugsweise Werte im Bereich von 100 Ohm bis 1000 Ohm auf.

Bei der Unterbrechung einer LED-Kette fließen über die Ansteuerschaltungen der verbleibenden Ketten auch die Ausgleichströme zur Aufrechterhaltung der Spannung am Emitterwiderstand der unterbrochenen LED-Kette.

Die Widerstände R11, R21, R31 müssen prinzipiell nicht zwangsläufig denselben Wert aufweisen. Für eine optimale Zuverlässigkeit und die Symmetrie der Anordnung sind gleiche Widerstandswerte vorteilhaft.

Bei der gezeigten Schaltung ist, insbesondere durch die Emitterwiderstände R12, R22, R32, eine ausreichende Stabilität der Schaltung gegenüber fertigungsbedingten Schwankungen der Stromverstärkungsfaktoren, d.h. dem Verhältnis von Kollektorstrom zu Basisstrom, der Transistoren T1, T2, T3 gewährleistet.

In einer weiteren Variante, die insbesondere bei erhöhten Sicherheitsanforderungen vorteilhaft ist, ist vorzugsweise jeweils eine Sicherung Fux in Serie zu eine LED-Kette LKx geschaltet, welcher zusätzlich einen zu großen Strom in einer LED-Kette unterbindet. Im Fehlerfall, wenn beispielsweise in einer LED-Kette LKx der doppelte Sollstrom fließt, brennt die Sicherung durch und schaltet so die LED-Kette definiert ab. Damit wird die LED-Kette unterbrochen. Wie bereits beschrieben ist es hierbei von Vorteil, dass bei einer solchen Unterbrechung die Stromverteilung in den noch intakten LED-Ketten aufrechterhalten bleibt. Die Sicherungen Fu1, Fu2, Fu3 können zum Beispiel als Schmelzwiderstand ausgeführt sein. Dabei können handelsübliche Schmelzwiderstände eingesetzt werden, die ab einer definierten Leistung durchbrennen und so dauerhaft den Stromfluss unterbrechen.

Ein weiterer Vorteil der beschriebenen Ausführungsform der Erfindung bzw. des in Figur 1 dargestellten Ausführungsbeispiels besteht darin, dass bei jeder LED-Kette LKx ein Teilstrom zur Regelung abgezweigt wird. Dadurch wird die Zuverlässigkeit und Stabilität des Systems erhöht. Bei Verwendung von Emitterwiderständen R12, R22, R32 mit 1% Toleranz beträgt die Toleranz der Basisströme 2%, so dass insgesamt eine vergleichsweise hohe Präzision der Stromverteilung erzielt wird.

Wie bereits erläutert ist die Schaltungsanordnung gemäß Figur 1 um eine beliebige Anzahl an LED-Ketten in der dargestellten Weise erweiterbar.

Die in Figur 1 gezeigte Schaltung kann in analoger Weise auch mit pnp-Transistoren aufgebaut werden. Ein entsprechendes zweites Ausführungsbeispiel der Erfindung ist in Figur 2 dargestellt. Hierbei sind die Regelungsanordnungen RA1, RA2, RA3 mit den Transistoren T1, T2, T3, den Emitterwiderständen R12, R22, R32 und den Ansteuerschaltungen aus den Widerständen R11, R21, R31 und den Dioden D1, D2, D3 zwischen den Anodenseiten der LED-Ketten LK1, LK2, LK3 und dem Pluspol der Versorgungsspannung U_{V} angeordnet.

Das in den Figuren 3 A und B gezeigte dritte Ausführungsbeispiel der Erfindung zeigt ein LED-Array in einer Größe, die beispielsweise in der Signaltechnik eingesetzt wird. Entsprechende Schaltungen können zum Beispiel für Verkehrssignale wie Ampeln oder Warnleuchten oder für Bahnsignale verwendet werden.

Die Schaltung entspricht im wesentlichen Figur 2. Im Unterschied dazu sind insgesamt 120 LEDs 2 in 20 LED-Ketten LK1,...,LK20 mit je 6 LEDs parallel geschaltet. Die Ströme in den LED-Ketten des LED-Arrays werden zusätzlich durch eine hier nicht näher beschriebene Überwachungsschaltung 4 kontrolliert.

Bei Arrays dieser Größe ist es von besonderer Bedeutung, einen möglichst hohen Wirkungsgrad zu erzielen. Die eingangs beschriebene Möglichkeit nach dem Stand der Technik, unterschiedliche Durchlassspannungen der LED-Ketten des Arrays mittels rein ohmscher Serienwiderstände zu kompensieren, würde hier zu einer sehr hohen Verlustleistung und in der Folge zu aufwändigen Kühlmaßnahmen führen.

Die beschriebene Ausführungsform der Erfindung zeichnet sich durch eine besondere Stabilität aus, da in der Regel alle LED-Ketten zum Strom für die Regelung beitragen. Weiterhin besitzt-diese Ausführungsform einen vorteilhaft hohen Gesamtwirkungsgrad.

## Patentansprüche

1. Schaltungsanordnung für ein LED-Array mit zwei oder mehr parallel geschalteten LED-Ketten (LK1, LK2, LK3), in denen jeweils mindestens eine LED (2) angeordnet ist, wobei bei zwei oder mehr LEDs (2) diese in Serie geschaltet sind, bei der jeweils die Anodenseiten der LED-Ketten (LK1, LK2, LK3) an dem Pluspol einer Versorgungsspannung (Uᵥ) und die Kathodenseiten an dem Minuspol der Versorgungsspannung (Uᵥ) ankoppelbar sind,
wobei zu jeder LED-Kette (LK1, LK2, LK3) jeweils eine Regelungsanordnung (RA1, RA2, RA3) zur Regelung einer vorgegebenen Stromverteilung auf die einzelnen LED-Ketten (LK1, LK2, LK3) in Serie geschaltet ist, wobei
die Regelungsanordnungen (RA1, RA2, RA3) jeweils eine Stromverstärkungsschaltung zur Einprägung eines Stroms in die LED-Ketten (LK1, LK2, LK3) gemäß der vorgegebenen Stromverteilung umfassen, wobei die die Regelungsanordnungen (RA1, RA2, RA3) jeweils einen vorzugsweise bipolaren Transistor (T1, T2, T3) und einen Emitterwiderstand (R12, R22, R32) enthalten, und die Stromverstärkungsschaltungen jeweils einen Regelungseingang zur Regelung des Stroms in der zugehörigen LED-Kette aufweisen, wobei die Regelungseingänge miteinander verbunden sind, und der Strom in der zugehörigen LED-Kette mittels des zu der Stromverstärkerschaltung in Serie geschalteten Emitterwiderstands (R12, R22, R32) eingestellt wird,
**dadurch gekennzeichnet, dass**
der Kollektoranschluss (C1, C2, C3) des Transistors (T1, T2, T3) jeweils mit der Kathodenseite der zugehörigen LED-Kette (LK1, LK2, LK3) verbunden ist, und dessen Emitteranschluss (E1, E2, E3) jeweils über den Emitterwiderstand (R12, R22, R32) mit dem Minuspol der Versorgungsspannung (Uᵥ) verbindbar ist, wobei die Basisanschlüsse (B1, B2, B3) der Transistoren (T1, T2, T3) miteinander verbunden sind; und wobei eine Ansteuerschaltung die Basisanschlüsse (B1, B2, B3) der Transistoren (T1, T2, T3) mit einem vorbestimmten Strom beaufschlagt, und als Ansteuerschaltung jeweils eine Serienschaltung einer Diode (D1, D2, D3) und eines Widerstands (R11, R21, R31) vorgesehen ist, die zwischen dem jeweiligen Kollektoranschluss (C1, C2, C3) und dem jeweiligen Basisanschluss (B1, B2, B3) des Transistors (T1, T2, T3) der jeweiligen Regelungsanordnung (RA1, RA2, RA3) angeordnet ist.

2. Schaltungsanordnung für ein LED-Array mit zwei oder mehr parallel geschalteten LED-Ketten (LK1, LK2, LK3), in denen jeweils mindestens eine LED (2) angeordnet ist, wobei bei zwei oder mehr LEDs (2) diese in Serie geschaltet sind, bei der jeweils die Anodenseiten der LED-Ketten (LK1, LK2, LK3) an dem Pluspol einer Versorgungsspannung (Uᵥ) und die Kathodenseiten an dem Minuspol der Versorgungsspannung (Uᵥ) ankoppelbar sind,
wobei zu jeder LED-Kette (LK1, LK2, LK3) jeweils eine Regelungsanordnung (RA1, RA2, RA3) zur Regelung einer vorgegebenen Stromverteilung auf die einzelnen LED-Ketten (LK1, LK2, LK3) in Serie geschaltet ist, wobei
die Regelungsanordnungen (RA1, RA2, RA3) jeweils eine Stromverstärkungsschaltung zur Einprägung eines Stroms in die LED-Ketten (LK1, LK2, LK3) gemäß der vorgegebenen Stromverteilung umfassen, wobei die die Regelungsanordnungen (RA1, RA2, RA3) jeweils einen vorzugsweise bipolaren Transistor (T1, T2, T3) und einen Emitterwiderstand (R12, R22, R32) enthalten, und die Stromverstärkungsschaltungen jeweils einen Regelungseingang zur Regelung des Stroms in der zugehörigen LED-Kette aufweisen, wobei die Regelungseingänge miteinander verbunden sind, und der Strom in der zugehörigen LED-Kette mittels des zu der Stromverstärkerschaltung in Serie geschalteten Emitterwiderstands (R12, R22, R32) eingestellt wird,
**dadurch gekennzeichnet, dass**
der Kollektoranschluss (C1, C2, C3) des Transistors (T1, T2, T3) jeweils mit der Anodenseite der zugehörigen LED-Kette (LK1, LK2, LK3) verbunden ist und dessen Emitteranschluss (E1, E2, E3) jeweils über den Emitterwiderstand (R12, R22, R32) mit dem Pluspol der Versorgungsspannung (Uᵥ) verbindbar ist, wobei die Basisanschlüsse (B1, B2, B3) der Transistoren (T1, T2, T3) miteinander verbunden sind, und wobei eine Ansteuerschaltung die Basisanschlüsse (B1, B2, B3) der Transistoren (T1, T2, T3) mit einem vorbestimmter Strom beaufschlagt und als Ansteuerschaltung jeweils eine Serienschaltung einer Diode (D1, D2, D3) und eines Widerstands (R11, R21, R31) vorgesehen ist, die zwischen dem jeweiligen Kollektoranschluss (C1, C2, C3) und dem jeweiligen Basisanschluss (B1, B2, B3) des Transistors (T1, T2, T3) der jeweiligen Regelungsanordnung (RA1, RA2, RA3) angeordnet ist.

3. Schaltungsanordnung für ein LED-Array nach Anspruch 1 oder 2,
**dadurch gekennzeichnet, dass**
die Werte der Emitterwiderstände (R12, R22, R32) zwischen 1 Ohm und 100 Ohm liegen und vorzugsweise etwa 10 Ohm betragen.

4. Schaltungsanordnung für ein LED-Array nach einem der Ansprüche 1 bis 3,
**dadurch gekennzeichnet, dass** seriell zu den LED-Ketten (LK1, LK2, LK3) jeweils eine Sicherung (Fu1, Fu2, Fu3), vorzugsweise ein Schmelzwiderstand, geschaltet ist.

5. Schaltungsanordnung für ein LED-Array nach einem der Ansprüche 1 bis 4,
**dadurch gekennzeichnet, dass**
das LED-Array eine Lichtsignaleinrichtung ist.

## Claims

1. Circuit arrangement for an LED array having two or more parallel-connected LED chains (LK1, LK2, LK3), in each of which at least one LED (2) is arranged and, when there are two or more LEDs (2), the latter are connected in series, in which in each case the anode sides of the LED chains (LK1, LK2, LK3) can be coupled to the positive pole of a supply voltage (Uᵥ) and the cathode sides can be coupled to the negative pole of the supply voltage (Uᵥ), wherein a regulating arrangement (RA1, RA2, RA3) for regulating a predetermined current distribution between the individual LED chains (LK1, LK2, LK3) is in each case connected in series with each LED chain (LK1, LK2, LK3), wherein
the regulating arrangements (RA1, RA2, RA3) in each case comprise a current amplifying circuit for impressing a current into the LED chains (LK1, LK2, LK3) in accordance with the predetermined current distribution, wherein the regulating arrangements (RA1, RA2, RA3) in each case contain a preferably bipolar transistor (T1, T2, T3) and an emitter resistor (R12, R22, R32), and
the current amplifying circuits in each case have a regulating input for regulating the current in the associated LED chain, the regulating inputs being connected to one another, and the current in the associated LED chain is set by means of the emitter resistor (R12, R22, R32) connected in series with the current amplifier circuit,
**characterized in that**
the collector terminal (C1, C2, C3) of the transistor (T1, T2, T3) is respectively connected to the cathode side of the associated LED chain (LK1, LK2, LK3), and the emitter terminal (E1, E2, E3) of said transistor can respectively be connected via the emitter resistor (R12, R22, R32) to the negative pole of the supply voltage (Uᵥ), the base terminals (B1, B2, B3) of the transistors (T1, T2, T3) being connected to one another, and a drive circuit applying a predetermined current to the base terminals (B1, B2, B3) of the transistors (T1, T2, T3), and a series circuit formed by a diode (D1, D2, D3) and a resistor (R11, R21, R31) is in each case provided as the drive circuit, said series circuit being arranged between the respective collector terminal (C1, C2, C3) and the respective base terminal (B1, B2, B3) of the transistor (T1, T2, T3) of the respective regulating arrangement (RA1, RA2, RA3).

2. Circuit arrangement for an LED array having two or more parallel-connected LED chains (LK1, LK2, LK3), in each of which at least one LED (2) is arranged and, when there are two or more LEDs (2), the latter are connected in series, in which in each case the anode sides of the LED chains (LK1, LK2, LK3) can be coupled to the positive pole of a supply voltage (Uᵥ) and the cathode sides can be coupled to the negative pole of the supply voltage (Uᵥ), wherein a regulating arrangement (RA1, RA2, RA3) for regulating a predetermined current distribution between the individual LED chains (LK1, LK2, LK3) is in each case connected in series with each LED chain (LK1, LK2, LK3), wherein
the regulating arrangements (RA1, RA2, RA3) in each case comprise a current amplifying circuit for impressing a current into the LED chains (LK1, LK2, LK3) in accordance with the predetermined current distribution, wherein the regulating arrangements (RA1, RA2, RA3) in each case contain a preferably bipolar transistor (T1, T2, T3) and an emitter resistor (R12, R22, R32), and
the current amplifying circuits in each case have a regulating input for regulating the current in the associated LED chain, the regulating inputs being connected to one another, and the current in the associated LED chain is set by means of the emitter resistor (R12, R22, R32) connected in series with the current amplifier circuit,
**characterized in that**
the collector terminal (C1, C2, C3) of the transistor (T1, T2, T3) is respectively connected to the anode side of the associated LED chain (LK1, LK2, LK3), and the emitter terminal (E1, E2, E3) of said transistor can respectively be connected via the emitter resistor (R12, R22, R32) to the positive pole of the supply voltage (Uᵥ), the base terminals (B1, B2, B3) of the transistors (T1, T2, T3) being connected to one another, and a drive circuit applying a predetermined current to the base terminals (B1, B2, B3) of the transistors (T1, T2, T3), and a series circuit formed by a diode (D1, D2, D3) and a resistor (R11, R21, R31) is in each case provided as the drive circuit, said series circuit being arranged between the respective collector terminal (C1, C2, C3) and the respective base terminal (B1, B2, B3) of the transistor (T1, T2, T3) of the respective regulating arrangement (RA1, RA2, RA3).

3. Circuit arrangement for an LED array according to Claim 1 or 2,
**characterized in that**
the values of the emitter resistors (R12, R22, R32) lie between 1 ohm and 100 ohms and are preferably approximately 10 ohms.

4. Circuit arrangement for an LED array according to one of Claims 1 to 3,
**characterized in that**
a fuse (Fu1, Fu2, Fu3), preferably a fusible resistor, is in each case connected in series with the LED chains (LK1, LK2, LK3).

5. Circuit arrangement for an LED array according to one of Claims 1 to 4,
**characterized in that**
the LED array is a light signal device.

## Revendications

1. Circuit pour une matrice de DEL ayant deux ou plusieurs chaînes (LK1, LK2, LK3) de DEL montées en parallèle, dans lesquelles, respectivement, au moins une DEL (2) est montée, les DEL (2), quand elles sont deux ou plusieurs, étant montées en série, dans lequel, respectivement, les côtés d'anode des chaînes (LK1, LK2, LK3) de DEL peuvent être couplés au pôle positif d'une tension (Uᵥ) d'alimentation et les côtés de cathode au pôle négatif de la tension (Uᵥ) d'alimentation,
dans lequel, avec chaque chaîne (LK1, LK2, LK3) de DEL, est monté en série, respectivement, un dispositif (RA1, RA2, RA3) pour la régulation d'une répartition determinée de courant entre les diverses chaînes (LK1, LK2, LK3) de DEL, dans lequel les dispositifs (RA1, RA2, RA3) de régulation comprennent respectivement un circuit amplificateur de courant pour injecter un courant dans les chaînes (LK1, LK2, LK3) de DEL suivant la répartition de courant déterminée, dans lequel les dispositifs (RA1, RA2, RA3) de régulation comportent respectivement un transistor (T1, T2, T3), de préférence bipolaire, et une résistance (R12, R22, R32) d'émetteur, et
les circuits amplificateurs de courant ont respectivement une entrée de régulation pour réguler le courant dans la chaîne de DEL associée, les entrées de régulation étant reliées entre elles et le courant dans la chaîne de DEL associée étant réglé au moyen de la résistance (R12, R22, R32) d'émetteur montée en série avec le circuit amplificateur de courant, **caractérisé en ce que** la borne (C1, C2, C3) de collecteur du transistor (T1, T2, T3) est reliée, respectivement, au côté de cathode de la chaîne (LK1, LK2, LK3) de DEL associée, et la borne (E1, E2, E3) d'émetteur dudit transistor peut être reliée, respectivement, par la résistance (R12, R22, R32) d'émetteur au pôle négatif de la tension (Uᵥ) d'alimentation, les bornes (B1, B2, B3) de base des transistors (T1, T2, T3) étant reliées entre elles, et un circuit de commande alimentant les bornes (B1, B2, B3) de base des transistors (T1, T2, T3) avec un courant déterminé, et il est prévu comme circuit de commande, respectivement, un circuit série constitué d'une diode (D1, D2, D3) et d'une résistance (R11, R21, R31), qui est monté entre la borne (C1, C2, C3) respective de collecteur et la borne (B1, B2, B3) respective de base du transistor (T1, T2, T3) du dispositif (RA1, RA2, RA3) de régulation respectif.

2. Circuit pour une matrice de DEL ayant deux ou plusieurs chaînes (LK1, LK2, LK3) de DEL montées en parallèle, dans lesquelles, respectivement, au moins une DEL (2) est montée, les DEL (2), quand elles sont deux ou plusieurs, étant montées en série, dans lequel, respectivement, les côtés d'anode des chaînes (LK1, LK2, LK3) de DEL peuvent être couplés au pôle positif d'une tension (Uᵥ) d'alimentation et les côtés de cathode au pôle négatif de la tension (Uᵥ) d'alimentation,
dans lequel, avec chaque chaîne (LK1, LK2, LK3) de DEL, est monté en série, respectivement, un dispositif (RA1, RA2, RA3) pour la régulation d'une répartition determinée de courant entre les diverses chaînes (LK1, LK2, LK3) de DEL, dans lequel les dispositifs (RA1, RA2, RA3) de régulation comprennent respectivement un circuit amplificateur de courant pour injecter un courant dans les chaînes (LK1, LK2, LK3) de DEL suivant la répartition de courant déterminée, dans lequel les dispositifs (RA1, RA2, RA3) de régulation comportent respectivement un transistor (T1, T2, T3), de préférence bipolaire, et une résistance (R12, R22, R32) d'émetteur, et
les circuits amplificateurs de courant ont respectivement une entrée de régulation pour réguler le courant dans la chaîne de DEL associée, les entrées de régulation étant reliées entre elles et le courant dans la chaîne de DEL associée étant réglé au moyen de la résistance (R12, R22, R32) d'émetteur montée en série avec le circuit amplificateur de courant, **caractérisé en ce que** la borne (C1, C2, C3) de collecteur du transistor (T1, T2, T3) est reliée respectivement au côté d'anode de la chaîne (LK1, LK2, LK3) de DEL associée, et la borne (E1, E2, E3) d'émetteur dudit transistor peut être reliée respectivement par la résistance (R12, R22, R32) d'émetteur au pôle positif de la tension (Uᵥ) d'alimentation, les bornes (B1, B2, B3) de base des transistors (T1, T2, T3) étant reliées entre elles, et un circuit de commande alimentant les bornes (B1, B2, B3) de base des transistors (T1, T2, T3) avec un courant déterminé, et il est prévu comme circuit de commande, respectivement, un circuit série constitué d'une diode (D1, D2, D3) et d'une résistance (R11, R21, R31), qui est monté entre la borne (C1, C2, C3) respective de collecteur et la borne (B1, B2, B3) respective de base du transistor (T1, T2, T3) du dispositif (RA1, RA2, RA3) de régulation respectif.

3. Circuit pour une matrice de DEL suivant la revendication 1 ou 2, **caractérisé en ce que** les valeurs des résistances (R12, R22, R32) d'émetteur sont comprises entre 1 ohm et 100 ohms et sont, de préférence, d'environ 10 ohms.

4. Circuit pour une matrice de DEL suivant l'une des revendications 1 à 3, **caractérisé en ce que** respectivement un fusible (Fu1, Fu2, Fu3), de préférence une résistance fusible, est monté en série avec les chaînes (LK1, LK2, LK3) de DEL.

5. Circuit pour une matrice de DEL suivant l'une des revendications 1 à 4, **caractérisé en ce que** la matrice de DEL est un dispositif de signalisation lumineux.
